# EUROPÄISCHE PATENTSCHRIFT

(11) **EP 1 135 784 B1**
(45) Veröffentlichungstag und Bekanntmachung des Hinweises auf die Patenterteilung: **03.04.2002**
(21) Anmeldenummer: 99973346.2
(22) Anmeldetag: 09.11.1999
(51) Int. Cl.: H01H 11/00, H01H 1/20

(54) **KONTAKTELEMENT**
CONTACT ELEMENT
ELEMENT DE CONTACT

(30) Priorität: 04.12.1998 DE 19856678
(43) Veröffentlichungstag der Anmeldung: 26.09.2001
(73) Patentinhaber: Moeller GmbH, 53115 Bonn (DE)
(72) Erfinder: SCHÄFER, Jörg, D-53359 Rheinbach (DE)
(86) Internationale Anmeldenummer: EP9908587
(87) Internationale Veröffentlichungsnummer: WO0034967

(56) Entgegenhaltungen:
- FR-A- 1 359 204
- FR-A- 2 164 592
- US-A- 3 088 007
- US-A- 3 188 405
- US-A- 3 198 910
- US-A- 3 223 813

## Beschreibung

Die Erfindung betrifft eine elektrische Schaltvorrichtung für ein elektrisches Schaltgerät nach dem Oberbegriff des unabhängigen Anspruchs.

Es sind bereits derartige Schaltvorrichtungen bekannt, bei denen für die unterschiedlichen Schaltfunktionen "Öffnen" und "Schließen" unterschiedliche Ausführungen von Betätigungsstößeln Verwendung finden. Von Nachteil ist hierbei, die hohe Anzahl von zu fertigenden Einzelteilen sowie die aufwendige Montage der Schaltvorrichtungen.

Aus der US-A-3188405 ist eine gattungsgemäße Schaltvorrichtung bekannt.

Der Erfindung liegt daher die Aufgabe zugrunde, eine Schaltvorrichtung der eingangs beschriebenen Art zu schaffen, welche die genannten Nachteile beseitigt.

Ausgehend von einer derartigen Schaltvorrichtung wird die Aufgabe erfindungsgemäß durch die kennzeichnenden Merkmale des unabhängigen Anspruches gelöst, während den abhängigen Ansprüchen vorteilhafte Weiterbildungen der Erfindung zu entnehmen sind.

In einer Weiterbildung der Schaltvorrichtung ist deren Gehäuse und in Anpassung daran der Betätigungsstößel mit Vorteil derart ausgebildet, daß der Betätigungsstößel auch in einer um 180° Grad um seine Querachse verdrehten Einbaulage montierbar ist.

Die Erfindung umfaßt ferner auch elektrische Schaltgeräte wie insbesondere von Hand betätigbare Befehlsgeräte, z.B. Druck - oder Drehschalter, bei denen die Kontakteinrichtung durch eine erfindungsgemäße Schaltvorrichtung gebildet wird. Weiterhin umfaßt die Erfindung auch Leistungsschaltgeräte wie Schütze oder Leistungsschalter oder dergleichen, bei denen dann die Hilfsschalter durch eine Schaltvorrichtung gemäß der Erfindung gebildet werden.

Weitere Einzelheiten und Vorteile der Erfindung ergeben sich aus dem folgenden, anhand von Figuren erläuterten Ausführungsbeispiel. Es zeigen
- Figur 1:: eine erste Ausführungsform der erfindungsgemäßen Schaltvorrichtung in einer Perspektivansicht ohne Deckelteil - als Öffner für die frontseitige Montage;
- Figur 2:: die Schaltvorrichtung gemäß Figur 1 in einer Explosionsdarstellung;
- Figur 3:: die Stößelanordnung der Schaltvorrichtung gemäß Figur 1 und 2 in einer Detaildarstellung;
- Figur 4:: die Schaltvorrichtung in einer Perspektivansicht ohne Deckelteil - als Schließer für die rückseitige Montage;
- Figur 5:: die Schaltvorrichtung gemäß Figur 4 in einer Explosionsdarstellung; und
- Figur 6:: die Stößelanordnung der Schaltvorrichtung gemäß Figur 4 und 5 in einer Detaildarstellung.

Fig. 1 zeigt die erfindungsgemäße Schaltvorrichtung in einer Ausführung als Öffner für die frontseitige Montage. Die Schaltvorrichtung besteht aus einem Gehäuse 2, zwei Festkontakten 4 mit Anschlüssen für externe elektrische Leiter und einer Stößelanordnung 6.

Mit Vorteil ist das Gehäuse 2 zweiteilig, aus einem die Stößelanordnung 6 und die Festkontakte 4 tragenden Basisteil 8 und einem Deckelteil 10 (Figur 2) bestehend, ausgebildet.
Jeder Festkontakt 4 ist hier in Form von Schraubanschlüssen bestehend aus einer ein Kontaktstück 12 tragenden Kontaktplatte 14, einer Klemmschraube 16 und einer Druckplatte 18 zur klemmenden Aufnahme von externen Leiteranschlüssen ausgebildet. Anstelle der Schraubanschlüsse sind auch Zugfederklemmen oder andere Anschlußarten verwendbar.

Die Stößelanordnung 6 urnfaßt einen Betätigungsstößel 20, eine zwei Kontaktstücke 22 tragende Kontaktbrücke 24, vorzugsweise ein aus Isoliermaterial bestehendes Fußteil 26 und Federmittel 28, 29. Gemäß der Erfindung ist die Stößelanordnung 6 derart ausgebildet, daß die Kontaktbrücke 24 in zwei unterschiedlichen , axial voneinander beabstandeten, Positionen an dem Betätigungsstößel 20 anordenbar ist. Eine erste Position ist die Position A, in der der Betätigungsstößel 20 als Öffnerstößel (Fig. 1-3) ausgebildet ist und eine zweite Position ist die Position B, in der der Betätigungsstößel 20 als Schließerstößel (Fig. 4-6) ausgebildet ist.
Das Fußteil 26, welches die Kontaktbrücke 24 in der ersten Position A gegen das Federmittel 28 elektrisch isoliert, ist im wesentlichen quadratisch, quaderförmig ausgebildet und weist auf seiner der Feder 28 zugekehrten Seite für deren Aufnahme eine sacklochartige Ausnehmung auf. Die vier in Längsrichtung verlaufenden virtuellen Kanten des Fußteils 26 sind als Nuten ausgebildet, die mit nach innen weisenden Fortsätzen der Längsschenkelteile 30 zum Zwecke der Führung zusammenwirken. Das Fußteil 26 ist derart ausgebildet, daß es in allen vier verdrehten Positionen montierbar ist, wodurch zusätzlich eine weitere Montagevereinfachung erreicht wird. Auf seiner der Kontaktbrücke 24 zugekehrten Seite weist das Fußteil 26 eine Fixierausnehmung auf, die mit einer Erhebung der Kontaktbrücke 24 zu deren Fixierung zusammenwirkt.

In einer bevorzugten Ausführungsform der Erfindung ist der Betätigungsstößel 20 als Kunststoffspritzteil ausgebildet, das im Längsschnitt gesehen eine Doppel-H-Form aufweist und aus zwei Längsschenkelteilen 30, 31 und zwei Querschenkelteilen 32, 33 besteht, wobei die beiden gegenüberliegenden die Positionen A und B definierenden Flächen des Querschenkelteils 32 jeweils eine Anlagefläche für die Kontaktbrücke 24 in der jeweiligen Öffner- bzw. Schließerposition bilden. Das Querschenkelteil 32 ist derart zwischen den Längsschenkelteilen angeordnet, daß die Längsachse X der Stößelanordnung 6 eine Lotrechte auf zumindest einer der Anlageflächen des Querschenkelteils 32 bildet. In einer anderen Ausführungsform kann die oder können die Anlagefläche(n) auch schräg abfallend oder aufsteigend von einem Längsschenkelteil 30, 31 zum gegenüberliegenden Längsschenkelteil 31, 30 ausgebildet sein. Hierdurch wird eine Selbstreinigung der Kontaktstücke 12, 22 bei deren Zusammenwirken erreicht.

Bei der Ausführungsform gemäß Fig. 1-3 ist die Kontaktbrücke 24 in der Position A zwischen den freien Enden der Längsschenkelteile 30, 31 anordenbar und im montierten Zustand über das erste Federmittel 28 am Gehäuse 2 abgestützt. Das Federmittel 28 dient hier als Rückstellfeder für die Stößelanordnung 6 und gleichzeitig als Kontaktdruckfeder für die Kontaktbrücke 24.
Die Schaltvorrichtung gemäß Fig. 1-3 ist von ihrem Aufbau her für eine frontseitige Montage vorgesehen. Durch eine andere Montage der selben Bauteile ist die Schaltvorrichtung auch für die rückseitige Montage geeignet. Hierfür wird ausgehend von der dargestellten Bauteilanordnung die gesamte Stößelanordnung 6 um 180° Grad um seine Querachse Y gedreht, so daß sich das Federlement 28 an der gegenüberliegenden Gehäusewandung abstützt (nicht dargestellt). Mit Vorteil ist auch das Basisteil 8 des Gehäuses 2 an den Betätigungsstößel 20 konstruktionsmäßig angepaßt Hierfür weist das Basisteil 8 an seinen gegenüberliegenden quer zur Bewegungsrichtung des Betätigungsstößels 20 verlaufenden Stirnseiten jeweils paarweise angeordnete Öffnungen zur Durchführung der freien Enden des Betätigungsstößels 20 auf. Die Öffnungen an der einen Gehäusestimseite dienen hierbei der Durchführung der freien Enden des in der Schaltvorrichtung eingebauten Betätigungsstößels 20 während die anderen, in der gegenüberliegenden Gehäusestimseite angeordneten Öffnungen der Durchführung von freien Enden eines Betätigungsstößels einer in Huckepackmanier angebauten Schaltvorrichtung dienen, so daß eine gleichzeitige Betätigung beider Schaltvorrichtungen möglich ist. Sollten die Festkontakte 4 nicht beidseitig mit Kontaktstücken 12 versehen sein, sind diese ebenfalls gegen Festkontakte 4 mit entsprechenden Kontaktstücken auszutauschen.

In den Figuren 3-6 ist die Kontaktanordnung als Schließer für die rückseitige Montage (z.B. auf einer Hutschiene) dargestellt. Bei dieser Ausführung ist die Kontaktbrücke 24 auf der gegenüberliegenden Fläche B des Querschenkelteils 32 im Zwischenraum zwischen den beiden Querschenkelteilen 32, 33 angeordnet und über das zweite Federelement 29 im Zwischenraum an anderen Querschenkelteil 33 abgestützt. Bei dieser Ausführungsform dient das Federmittel 28 ausschließlich als Rückstellfeder, weshalb auch das Fußteil 26 hier wegfallen kann. Der Kontaktdruck auf die Kontaktbrücke 24 wird durch das zusätzliche Federmittel 29 gewährleistet.

Um die Montage zu vereinfachen, ist zumindest eine, vorzugsweise senkrecht zur Längsachse X verlaufende, auf der Innenseite eines Längsschenkelteils 30 ausgebildete Nut 34 vorhanden, durch die die Kontaktbrücke 24, ohne sie verdrehen zu müssen, in den Zwischenraum eingeführt werden kann.

Die vorliegende Erfindung ist nicht auf die vorstehend beschriebenen Ausführungsformen beschränkt, sondern umfaßt auch alle im Sinne der Erfindung gleichwirkenden Ausführungsformen.

## Patentansprüche

1. Elektrische Schaltvorrichtung
- mit einem Gehäuse (2) mit Basis- und Deckelteil (8, 10),
- mit zwei innerhalb des Gehäuses (2) angeordneten elefctrischen Festkontakten (4) mit Anschlüssen für elektrische Leiter,
- mit einem über ein erstes Federmittel (28) im Gehäuse (2) gelagerten und axial beweglichen Betätigungsstößel (20) zur Aufnahme einer Kontaktbrücke (24), die zum Verbinden beziehungsweise Unterbrechen der elektrischen Verbindung zwischen den beiden Festkontakten (4) dient,
- wobei der Betätigungsstößel (20) derart ausgebildet ist, daß die Kontaktbrücke (24) in zwei unterschiedlichen, axial voneinander beabstandeten, Positionen (A, B) an dem Betätigungsstößel (20) anordenbar ist,
- und bei Anordnung der Kontaktbrücke (24) in der einen Position (A) eine Öffnerfunktion und bei Anordnung der Kontaktbrücke (24) in der anderen Position (B) eine Schließerfunktion gewährleistet wird,
**dadurch gekennzeichnet, dass**
- durch Drehung der Betätigungsstößelanordnung (20, 24, 26, 28) um 180° um deren Querachse Y eine entgegengesetzte Betätigungsrichtung des Betätigungsstößels (20) gewährleistet und damit die Schaltvorrichtung anstatt für die rückseitige Montage für die frontseitige Montage einsetzbar ist und umgekehrt.

2. Schaltvorrichtung nach Anspruch 1,
**dadurch gekennzeichnet, daß** der Betätigungsstößel (20) im Längsschnitt gesehen eine Doppel-H-Form, bestehend aus zwei Längsschenkelteilen (30, 31) und zwei Querschenkelteilen (32, 33), aufweist.

3. Schaltvorrichtung nach Anspruch 2,
**dadurch gekennzeichnet, daß** die beiden einander gegenüberliegenden Flächen des Querschenkelteils (32) je eine Anlagefläche für die Kontaktbrücke (24) bilden.

4. Schaltvorrichtung nach Anspruch 2 oder 3,
**dadurch gekennzeichnet, daß** zumindest eines der Längsschenkelteile (30, 31) eine zwischen den Querschenkelteilen (32, 33) angeordnete Nut (34) zur Montage der Kontaktbrücke (24) aufweist.

5. Schaltvorrichtung nach einem der vorherigen Ansprüche,
**dadurch gekennzeichnet, daß** der Betätigungsstößel (20) spiegelsymmetrisch, zu einer mittig zwischen den Längsschenkelteilen (30, 31) verlaufenden Ebene, ausgebildet ist.

6. Schaltvorrichtung nach einem der vorherigen Ansprüche,
**dadurch gekennzeichnet, daß** die Kontaktbrücke (24) in der ersten Position (A) zwischen offenen Enden der Längsschenkelteile (30, 31) anordenbar und über das erste Federmittel (28) gegen das Gehäuse (2) abstützbar ist, und in der zweiten Position (B) zwischen den beiden Querschenkelteilen (32, 33) anordenbar und über ein weiteres Federmittel (29) gegen eines der Querschenkelteile (33) abstützbar ist

7. Schaltvorrichtung nach einem der vorherigen Ansprüche,
**dadurch gekennzeichnet, daß** das erste Federmittel (28) Ober ein aus Isoliermaterial bestehendes Fußteil (26) zwischen den offenen Enden der Längsschenkelteile (30, 31) angeordnet ist

8. Schaltvorrichtung nach einem der vorherigen Ansprüche,
**dadurch gekennzeichnet, daß** das Gehäuse (2) an seinen quer zur Bewegungsrichtung des Betätigungsstößels (20) verlaufenden Stirnseiten jeweils paarweise angeordnete Öffnungen zur Durchführung der offenen Enden des Betätigungsstößels (20) aufweist.

9. Schaltvorrichtung nach Anspruch 8,
**dadurch gekennzeichnet, daß** die Querschenkelteile (32, 33) schiefwinklig zwischen den Längsschenkelteilen (30, 31) angeordnet sind.

10. Elektrisches Befehisgerät wie Druck- oder Drehschalter oder dergleichen,
**gekennzeichnet durch** eine Schaltvorrichtung nach einem der vorherigen Ansprüche.

11. Leistungsschaltgeräte wie Schütze, Leistungsschalter oder dergleichen,
**gekennzeichnet durch** eine Schaltvorrichtung nach einem der Ansprüche 1-9.

## Claims

1. Electrical switching apparatus
- having an enclosure (2) with a base part and a cover part (8, 10),
- having two electrical fixed contacts (4), which are arranged inside the enclosure (2), with connections for electrical conductors,
- having an operating plunger (20), which is mounted via a first spring means (28) in the enclosure (2) and can move axially, for holding a contact link (24) which is used for connecting and interrupting the electrical connection between the two fixed contacts (4)
- with the operating plunger (20) being designed such that the contact link (24) can be arranged on the operating plunger (20) in two different positions (A, B), which are axially spaced apart from one another,
- and a break function is ensured when the contact link (24) is arranged in the one position (A), and a make function is ensured when the contact link (24) is arranged in the other position (B),
**characterized in that**
- rotation of the operating plunger arrangement (20, 24, 26, 28) through 180° about its transverse axis Y ensures that the operating plunger (20) operates in the opposite direction, so that the switching apparatus can be used for front-face mounting, instead of for rear-face mounting, and vice versa.

2. Switching apparatus according to Claim 1,
**characterized in that** the operating plunger (20) when seen in the form of a longitudinal section has a double-H shape, comprising two longitudinal limb parts (30, 31) and two transverse limb parts (32, 33).

3. Switching apparatus according to Claim 2,
**characterized in that** the two mutually opposite surfaces of the transverse limb part (32) each form a contact surface for the contact link (24).

4. Switching apparatus according to Claim 2 or 3,
**characterized in that** at least one of the longitudinal limb parts (30, 31) has a groove (34), which is arranged between the transverse limb parts (32, 33), for mounting the contact link (24).

5. Switching apparatus according to one of the preceding claims,
**characterized in that** the operating plunger (20) is designed with mirror-image symmetry with respect to a plane running centrally between the longitudinal limb parts (30, 31).

6. Switching apparatus according to one of the preceding claims,
**characterized in that**, in the first position (A), the contact link (24) can be arranged between open ends of the longitudinal limb parts (30, 31) and can be supported via the first spring means (28) against the enclosure (2), and, in the second position (B), can be arranged between the two transverse limb parts (32, 33) and can be supported via a further spring means (29) against one of the transverse limb parts (33).

7. Switching apparatus according to one of the preceding claims,
**characterized in that** the first spring means (28) is arranged above a base part (26), which is composed of insulating material, between the open ends of the longitudinal limb parts (30, 31).

8. Switching apparatus according to one of the preceding claims,
**characterized in that**, on each of its end faces which run transversely with respect to movement direction of the operating plunger (20), the enclosure (2) has openings, which are arranged in pairs, for the open ends of the operating plunger (20) to pass through.

9. Switching apparatus according to Claim 8,
**characterized in that** the transverse limb parts (32, 33) are arranged at an oblique angle between the longitudinal limb parts (30, 31).

10. Electrical control circuit device such as a pressure switch or rotation switch or the like, **characterized by** a switching apparatus according to one of the preceding claims.

11. Power switching devices such as contactors, circuit breakers or the like, **characterized by** a switching apparatus according to one of Claims 1-9.

## Revendications

1. Dispositif de commutation électrique
- comprenant un boîtier (2) avec une partie de base et une partie de couvercle (8, 10),
- comprenant deux contacts électriques solides (4) disposés à l'intérieur du boîtier (2) avec des bornes pour des conducteurs électriques,
- comprenant un taquet d'actionnement (20) monté par le biais d'un premier moyen de ressort (28) dans le boîtier (2) et mobile axialement, pour recevoir un pont de contact (24), qui sert à la connexion ou à l'interruption de la connexion électrique entre les deux contacts solides (4),
- le taquet d'actionnement (20) étant conçu de telle sorte que le pont de contact (24) puisse être disposé sur le taquet d'actionnement (20) dans deux positions (A, B) différentes, espacées l'une de l'autre,
- et lors de la disposition du pont de contact (24) dans une position (A), une fonction d'ouverture étant assurée, et lors de la disposition du pont de contact (24) dans l'autre position (B), une fonction de fermeture étant assurée,
**caractérisé en ce que**
- par la rotation de l'agencement de taquet d'actionnement (20, 24, 26, 28) de 180° autour de son axe transversal Y, une direction d'actionnement opposée du taquet d'actionnement (20) est assurée et ainsi le dispositif de commutation peut être utilisé au lieu du montage à l'arrière pour le montage à l'avant, et inversement.

2. Dispositif de commutation selon la revendication 1,
**caractérisé en ce que** le taquet d'actionnement (20), vu en coupe longitudinale, présente une forme en double H, se composant de deux parties de branche longitudinale (30, 31) et de deux parties de branche transversale (32, 33).

3. Dispositif de commutation selon la revendication 2,
**caractérisé en ce que** les deux faces en regard de la partie de branche transverasale (32) forment chacune une face d'appui pour le pont de contact (24).

4. Dispositif de commutation selon la revendication 2 ou 3,
**caractérisé en ce qu'**au moins l'une des parties de branche longitudinale (30, 31) présente une rainure (34) disposée entre les parties de branche transversale (32, 33), pour le montage du pont de contact (24).

5. Dispositif de commutation selon l'une quelconque des revendications précédentes, **caractérisé en ce que** le taquet d'actionnement (20) est réalisé avec une symétrie spéculaire, par rapport à un plan s'étendant centralement entre les parties de branche longitudinale (30, 31).

6. Dispositif de commutation selon l'une quelconque des revendications précédentes, **caractérisé en ce que** le pont de contact (24) peut être disposé dans la première position (A) entre les extrémités ouvertes des parties de branche longitudinale (30, 31) et peut être supporté contre le boîtier (2) par l'intermédiaire du premier moyen de ressort (28), et peut être disposé dans la deuxième position (B) entre les deux parties de branche transversale (32, 33) et peut être supporté contre une partie de branche transversale (33) par l'intermédiaire d'un autre moyen de ressort (29).

7. Dispositif de commutation selon l'une quelconque des revendications précédentes, **caractérisé en ce que** le premier moyen de ressort (28) est disposé par l'intermédiaire d'une partie de pied (26) se composant d'un matériau isolant entre les extrémités ouvertes des parties de branche longitudinale (30, 31).

8. Dispositif de commutation selon l'une quelconque des revendications précédentes, **caractérisé en ce que** le boîtier (2) présente au niveau de ses côtés frontaux s'étendant transversalement à la direction de mouvement du taquet d'actionnement (20), à chaque fois des ouvertures disposées par paires pour réaliser les ouvertures ouvertes du taquet d'actionnement (20).

9. Dispositif de commutation selon la revendication 8,
**caractérisé en ce que** les parties de branche transversale (32, 33) sont disposées suivant un angle oblique entre les parties de branche longitudinale (30, 31).

10. Appareil de commande électrique tel qu'un interrupteur à pression ou un interrupteur rotatif ou similaire, **caractérisé par** un dispositif de commutation selon l'une quelconque des revendications précédentes.

11. Appareil de commutation de puissance tel qu'un contacteur-disjoncteur, un commutateur de puissance ou similaire, **caractérisé par** un dispositif de commutation selon l'une quelconque des revendications 1 à 9.
